# EUROPÄISCHE PATENTSCHRIFT

(11) **EP 3 970 867 B1**
(45) Veröffentlichungstag und Bekanntmachung des Hinweises auf die Patenterteilung: **28.01.2026**
(21) Anmeldenummer: 21193000.3
(22) Anmeldetag: 25.08.2021
(51) Int. Cl.: B27N 3/14, B27N 3/18, B07B 1/14, B07B 4/02, B07B 7/06, B07B 9/02

(54) **WINDSTREUVORRICHTUNG**
WIND SCATTERING DEVICE
DISPOSITIF D'ÉPANDAGE AU MOYEN DU VENT

(30) Priorität: 17.09.2020 DE 102020005685
(43) Veröffentlichungstag der Anmeldung: 23.03.2022
(73) Patentinhaber: Siempelkamp Maschinen- und Anlagenbau GmbH, 47803 Krefeld (DE)
(72) Erfinder: Katzmann, Christoph, 47799 Krefeld (DE); Aengenvoort, Dieter, 47652 Weeze (DE)
(74) Vertreter: Andrejewski - Honke Patent- und Rechtsanwälte Partnerschaft mbB

(56) Entgegenhaltungen:
- WO-A1-2004/035279
- DE-A1- 102009 039 018
- DE-A1- 102015 112 013
- DE-A1- 102017 124 063
- DE-A1- 2 552 662
- DE-U1- 202018 102 299
- US-A- 5 171 498

## Beschreibung

Die Erfindung betrifft eine Windstreuvorrichtung zum Aufstreuen von Streugut auf einen Streubandförderer, mit zumindest
- einer Windstreukammer, welche eine obere Streugutöffnung, über welche Streugut in die Windstreukammer beispielsweise aus einem Streugutbunker einbringbar ist, und Wand- und Deckenelemente aufweist,
- einem oder mehreren Ventilatoren zur Erzeugung von Luftströmen für die Separierung des Streugutes in der Windstreukammer,
- einem Luftzuführgehäuse, durch welches die von den Ventilatoren erzeugten Luftströme in die Windstreukammer geleitet werden und
- einer sich in Strömungsrichtung an das Luftzufuhrgehäuse anschließenden Luftaustrittseinheit mit einer Vielzahl von in Spalten und Reihen angeordneten Auslassöffnungen, sowie
- einem unterhalb der Windstreukammer angeordneten Streubandförderer, auf den eine Streugutmatte aufstreubar ist.

Für eine solche Windstreuvorrichtung wird hier als Basis die DE102015112013A1 als Stand der Technik zugrunde gelegt. Fig. 3 zeigt eine Abbildung dieses bekannten Standes der Technik und die in der DE102015112013A1 verwendeten Bezugszeichen werden bei der neuen Erfindung bei funktionell gleichen Bauteilen soweit wie möglich beibehalten. Eine Windstreuvorrichtung, wird in der Regel in eine Streugutanlage für die Erzeugung von Streugutmatten für die Herstellung von Werkstoffplatten, insbesondere Holzwerkstoffplatten integriert. Holzwerkstoffplatten meint insbesondere Spanplatten aus Holzspänen. Grundsätzlich werden aber auch Faserplatten aus Holzfasern oder Einjahrespflanzen und teilweise auch künstlichen Produkten umfasst. Die auf den Streubandförderer aufgestreuten Streugutmatten werden z. B. in einer Presse, beispielsweise einer kontinuierlichen arbeitenden Presse oder auch einer Taktpresse, unter Anwendung von Druck und Wärme zu Holzwerkstoffplatten verpresst. Die Qualität der hergestellten Holzwerkstoffplatten hängt dabei maßgeblich von der Qualität bzw. den Eigenschaften der mithilfe der Windstreuvorrichtung erzeugten Streugutmatten ab. Bei dem Streugut handelt es sich in der Regel um beleimtes Streugut, z. B. beleimte Späne, die aus einem Streugutbunker bzw. Dosierbunker der Windstreuvorrichtung zugeführt werden.

Dabei kann eine Streugutanlage mehrere Streuvorrichtungen bzw. Streuköpfe aufweisen, insbesondere wenn mehrschichtige Streugutmatten aus zwei Deckschichten (beispielsweise aus feinem Material) und eine Mittelschicht (beispielsweise aus grobem Material) erzeugt werden sollen. Die einzelnen Windstreuvorrichtungen sind dann entlang der Förderrichtung des Streubandförderers hintereinander angeordnet, so dass zunächst eine erste Deckschicht auf den Streubandförderer aufgestreut wird, anschließend die Mittelschicht auf die erste Deckschicht und dann wiederum die zweite Deckschicht auf die Mittelschicht. Die erfindungsgemäße Windstreuvorrichtung dient besonders bevorzugt der Erzeugung von Deckschichten innerhalb einer solchen Streugutanlage. Denn durch den in der Windstreukammer erzeugten Luftstrom erfolgt in der Windstreukammer eine Separierung der Späne, wobei gröbere Späne in der Nähe der Luftaustrittseinheit, welche beispielsweise eine Luftaustrittseinheit sein kann, herabfallen und feinere Späne im hinteren Bereich, d. h. in dem der Luftaustrittseinheit abgewandten Bereich der Windstreukammer herabfallen. Auf diese Weise lassen sich - je nach Ausrichtung der Windstreuvorrichtung bezogen auf die Transportrichtung des Streubandförderers - Deckschichten erzeugen, deren Spangröße in Richtung zur Oberfläche der Matte feiner, oder aber auch gröber wird. In der Windstreukammer können außerdem ein oder mehrere Flugspansiebe angeordnet sein, um die Separierung zu optimieren.

Aus der Praxis ist dabei eine Ausführungsform der beschriebenen Art bekannt, bei welcher der Luftvolumenstrom in bestimmten Grenzen einstellbar ist. Dazu können z. B. zwei Ventilatoren vorgesehen sein, die nebeneinander angeordnet sind und daher zwei verschiedene Breitenbereiche der Luftaustrittseinheit beaufschlagen. In das Luftzufuhrgehäuse können manuell einstellbare Ventile integriert sein, um die Luftverteilung an die Gegebenheiten anzupassen und damit die Verteilung des Streugutes über die Mattenbreite zu variieren. Die aus der Praxis bekannte Windstreuvorrichtung hat sich grundsätzlich bewährt, sie ist jedoch weiterentwicklungsfähig.

Aus der DE 198 35 419 A1 kennt man eine Windstreuvorrichtung, bei welcher in das Luftzuführgehäuse, das als Diffusor arbeitet, mehrere senkrecht angeordnete Lochbleche integriert sind. Über das in Strömungsrichtung letzte Lochblech wird die Luft der Streukammer zugeführt und dort werden die von oben eingebrachten Teilchen durch die Luftströme gemäß den Flugbahnen nach ihrer Größe gesichtet und fallen auf den Streubandförderer. Dieses letzte Lochblech wird im Sinne dieser Erfindung auch als eine Reihe von Auslassöffnungen angesehen. Staubteilchen werden in der DE 198 35 419 A1 über Austragswalzen oder Absaugeinrichtungen abgeführt.

Oberhalb des Streubandförderers und weit unterhalb der oberen Streugutöffnung und unterhalb der Luftaustrittseinheiten sind im Stand der Technik Einrichtungen vorhanden, die das Grobgut, wie beispielsweise Leimklumpen, das ausgesondert werden soll, ableiten können und nur gerade noch zulässige Spangrößen auf den Streubandförderer verteilen. In der DE102015112013A1 verwendet man dafür bereits ein Verteilwalzensieb und einen Grobgutaustrag mit einer Austragsschnecke.

Es gibt bei den bekannten Windstreueinrichtungen drei vorrangige Probleme zurzeit.

Zunächst einmal möchte man verhindern, dass sich bildender Holzstaub auf den Wand- oder Deckenelementen ablegt und anschließend unkontrolliert auf den Streubandförderer fallen kann.

Des Weiteren möchte man die Entfernung von grobem Gut und Leimklumpen verbessern, die nicht mit gestreut werden sollen und deren Einfluss auf den Streuprozess minimieren.

Und zuletzt besteht das Bestreben, Verwirbelungen aufgrund von Luftströmungen oder wirkendem Unterdruck an der Oberfläche der gestreuten Matte zu verhindern.

Dieser Erfindung liegt die Aufgabe zugrunde, eine Windstreuvorrichtung der eingangs beschriebenen Art zu schaffen, mit welcher die beschriebenen Probleme minimiert und insbesondere Verwirbelungen aufgrund von Luftströmungen aus der Umgebung in die Streukammer verhindert werden.

Zur Lösung dieser Aufgabe lehrt die Erfindung, dass eine Umgebungsluftsperre für die Windstreugutkammer zumindest unterhalb der Luftaustrittseinheit durch eine Zusatzlufteinspeisung vorgesehen ist.

Eine zusätzliche Abdichtung der Windstreugutkammer kann dadurch erfolgen, dass durch eine kontrollierte Luftströmung eine Dichtung erzeugt wird, die einen Eintritt von Fremdluft verhindert. Diese Zusatzlufteinspeisung erfolgt gerichtet im Bereich zwischen Streugut und Luftaustrittseinheit über die gesamte Streugutbreite in Richtung Absaugung. Die Strömung ist laminar und erzeugt keine Verwirbelungen an der Mattenoberfläche, hat aber den Vorteil, dass sie die Streugutkammer unterhalb der Luftaustrittseinheit gegen ein- oder austretende Luft abschottet.

Bevorzugt ist für diese Zusatzlufteinspeisung ein Teil des Luftvolumenstroms von der Luftaustrittseinheit mittels eines Luftverteilelementes abzweigbar.

Dadurch erspart man sich eine Einspeisung über einen zusätzlichen Ventilator. Ferner ist bevorzugt, wenn der Volumenstrom der Zusatzlufteinspeisung einstellbar ist.

Es ist von Vorteil, wenn eine Vorverteilung des Streuguts und ein Grobgutaustrag zwischen der oberen Streugutöffnung und der Luftaustrittseinheit angeordnet sind.

Bislang waren derartige Verteilungen, beispielsweise durch Rollen, und Grobgutausträge, beispielsweise in Form von Austragsschnecken für z. B. Leimklumpen, unterhalb der Luftaustrittseinheit angeordnet. Durch die neue Anordnung entfallen Störkonturen innerhalb der Windstreukammer und die Luftströmung kann zielgerichteter geführt werden. Man macht sich gleichzeitig die Separiereigenschaften der Verteilwalzen/des Siebes der Vorverteilung zu Nutze, um nicht nur Leimklumpen herauszufiltern, sondern auch durch die Vielzahl der Streuspalte oben das Streugut gleichmäßiger aufzufächern und abzustreuen. Zudem sorgt die Vielzahl der Streuspalte dafür, dass das Streugut bereits vereinzelt wird und durch die Luftströmung aus der Luftaustrittseinheit besser separiert werden kann.

Mit Vorteil ist vorgesehen, dass die Vorverteilung durch einen vorzugsweise horizontal angeordneten Verteilwalzensatz gebildet ist. Außerdem ist bevorzugt, dass die Schlitzweite zwischen den Verteilwalzen individuell einstellbar ist und dass die Schlitzweite in Richtung Grobgutaustrag zumindest tendenziell zunimmt.

Damit kann durch die Rotation der Verteilwalzen, das darauf abgeworfene Streugut entweder gezielt in die Düsenluft abgeworfen und/oder dickere Streugutpartikel immer näher zu der möglicherweise durch eine Austragschnecke gebildeten Grobgutaustrag transportiert werden. Partikel bis zu einer bestimmten Größe werden noch in den Düsenstrahl abgeworfen, während zu große Partikel im Grobgutaustrag weggeschafft werden, bevor sie den Düsenluftaustrag stören können.

Die Verteilwalzen können wie ähnlich angeordnete Streuwalzen in Streuanlagen ohne Windsichtung aus vielen Scheiben und/oder mit Stacheln aufgebaut sein.

Es ist zudem von Vorteil, wenn zumindest ein Wand- oder Deckenelement durch ein um Umlenkeinrichtungen umlaufendes Band gebildet wird und eine Umlenkeinrichtung des Bandes einem Absaugkanal für Staub benachbart ist.

Damit wird für einen einfachen Abtransport von Staub gesorgt, der sich auf dem den Wand- oder Deckenabschnitt der Windstreukammer bildenden Bandabschnitt niedergelassen hat und ansonsten, insbesondere auf feststehenden Wand- und Deckenelementen ebenfalls als grobe Klumpen auf den Streubandförderer herunterfallen könnte. Dabei sollten die die Wand- oder Deckenabschnitte bildenden Bandabschnitte in Richtung des Absaugkanals aufeinander zulaufen und somit dazu beitragen, den niedergelassenen Staub in den Absaugkanal zu befördern. Als Umlenkeinrichtung kommt in kostengünstiger Weise beispielsweise Umlenkwalze in Frage. Zumindest eine davon besitzt einen motorischen Antrieb, der für einen gleichmäßigen Umlauf des Bandes, das den Wand- oder Deckenabschnitt bildet, sorgt.

Besonders effektiv ist diese Ausführung, wenn zumindest ein erstes und ein zweites Wand- oder Deckenelement durch ein um Umlenkeinrichtungen umlaufendes erstes und zweites Band gebildet werden und dass eine Umlenkeinrichtung des ersten Bandes und eine Umlenkeinrichtung des zweiten Bandes derart benachbart sind, dass dazwischen ein Absaugkanal für Staub gebildet ist.

Dadurch wird für die Aufnahme der Ablagerungen beispielsweise an einem Wand und einem Deckenelement nur ein Absaugkanal benötigt.

Mit Vorteil ist vorgesehen, dass im Absaugkanal eine Reinigungsvorrichtung für wenigstens ein Band vorgesehen ist.

Damit kann der Staub zusätzlich aktiv von einem oder beiden Bändern gleichzeitig entfernt und unmittelbar danach abgesaugt werden.

Bevorzugt umfasst die Reinigungsvorrichtung eine rotierende Bürste, deren Borstenabstand Freiräume für den Durchtritt des Staubs aus der Windstreukammer gewährt.

Eine derartige rotierende Bürste ist einfach zu installieren und im Falle der Abnutzung leicht austauschbar. Der Kostenaufwand ist minimal. Die Bürste kann in einer günstigen Anordnung zwischen zwei Umlenkeinrichtungen beide Bänder säubern und den Staub oder Leimpartikel in den Absaugkanal hineinbringen.

Vorzugsweise bildet die Reinigungsvorrichtung zudem eine Luftströmungsbarriere.

Damit werden zu hohe Luftströmungen von der Windstreukammer in den Absaugkanal verhindert, so dass keine störenden Verwirbelungen an der Mattenoberfläche entstehen können.

Mit Vorteil ist vorgesehen, dass zumindest ein Band über einen Abschnitt parallel zur Streugutmattenoberfläche oder zum Streubandförderer geführt ist.

Mit einem geringen Abstand eines parallel laufenden Bandes zur Mattenoberfläche oder zum Streubandförderer wird eine Art Labyrinthdichtung geschaffen, die einen erhöhten Luftein- oder -austritt in die Windstreukammer verhindert. Dadurch werden unerwünschte Verwirbelungen des Streuguts an der Mattenoberfläche vermieden. Ein solcher Abschnitt erstreckt sich über eine Länge von 0,2 bis 1,0 m in Abhängigkeit von den Umgebungseinflüssen. Die Länge des parallelen Abschnitts kann mit virtuellen Methoden errechnet oder auch in Versuchen ermittelt werden. Die Erfindung sorgt demnach dafür, dass Fehlluft keine Möglichkeit mehr findet, über das bereits gestreute Streugut hinweg in die Windkammer einzudringen. Dadurch werden Verwirbelungen des Streuguts vermieden, die eine Platte unbrauchbar machen, und es kann mit einer höheren Luftgeschwindigkeit abgesaugt werden, was sich wiederum positiv auf die Spanseparierung auswirkt.

Mit besonderem Vorteil ist vorgesehen, dass für den Abschnitt eines Bandes parallel zur Mattenoberfläche eine Höhenverstellvorrichtung vorgesehen ist.

Da in der Produktion von Holzwerkstoffplatten die gewünschte Dicke variiert und insofern auch die Höhe der zu verpressenden Matte, kann über die Höhenverstellvorrichtung der Abstand je nach Gegebenheit eingestellt werden. Somit weist der Spalt immer die gewünschte minimale Höhe in der Größenordnung von 1 mm bis 20 mm auf. Es ist auch möglich, dass der parallel verlaufende Abschnitt auf die Matte aufsetzbar ist, so dass eine vollständige Dichtung zum Bereich außerhalb der Windstreukammer erreicht wird. In diesem Fall wird das Band über einen Motor angetrieben, der mit der Geschwindigkeit des Streubandförderers synchronisiert ist.

Bevorzugt ist der rücklaufende Trum des für das Deckenelement verwendeten Bandes als Förderband für das Streugut im oberhalb der Windstreukammer angeordneten Streugutbunker nutzbar.

Das das Deckenelement bildende Band kann damit in einfacher Weise eine zweite Aufgabe übernehmen und innerhalb des Streugutbunkers das Material bis zur oberen Streugutöffnung transportieren.

Im Folgenden wird die Erfindung anhand einer lediglich ein Ausführungsbeispiel darstellenden Zeichnung näher erläutert. Es zeigen:
- Fig. 1: eine Streugutanlage mit einer erfindungsgemäßen Windstreuvorrichtung in einer vereinfachten Seitenansicht,
- Fig. 2: einen Ausschnitt aus einer solchen Streugutanlage in einer vereinfachten Seitenansicht,
- Fig. 3: eine Streugutanlage gemäß dem Stand der Technik der DE102015112013A1. Gleiche Bauteile wie bei der erfindungsgemäßen Ausführung haben gleiche Bezugszeichen.

In Fig. 1 ist eine Streugutanlage für die Erzeugung von Streugutmatten für die Herstellung von Holzwerkstoffplatten, insbesondere Spanplatten, dargestellt. Diese Streugutanlage weist einen Streugutbunker 1 auf, der als Dosierbunker ausgebildet ist und das Streugut 39 z. B über Rückstreifwalzen bzw. Dosierwalzen 2a, 2b an eine Windstreuvorrichtung 3 abgibt. Mit der Windstreuvorrichtung 3 wird das Streugut auf den Streubandförderer 4 gestreut, auf dem sich eine Streugutmatte bildet, die anschließend in einer Presse unter Anwendung von Druck und Wärme zu einer Holzwerkstoffplatte, z. B. Spanplatte verpresst wird. Eine solche Streugutanlage weist dabei in der Regel mehrere Windstreuvorrichtungen, zur Erzeugung mehrerer Schichten einer Streugutmatte, z. B. Deckschichten und eine Mittelschicht, auf. In Fig. 1 ist beispielhaft lediglich ein Bereich mit einer Windstreuvorrichtung 3 zur Erzeugung einer Deckschicht aus verhältnismäßig feinen Spänen dargestellt. Diese Windstreuvorrichtung 3 weist eine Windstreukammer 5 auf, welche eine obere Streugutöffnung 6 aufweist, über die das Streugut aus dem Streugutbunker 1 in die Windstreukammer 5 eintritt. Außerdem weist die Windstreuvorrichtung 3 mehrere Ventilatoren 7 zur Erzeugung von Luftströmen für die Separierung des Streugutes in der Windstreukammer auf. Zwischen den Ventilatoren 7 und der Windstreukammer 5 ist ein Luftzuführgehäuse 8 angeordnet, durch welches die von den Ventilatoren 7 erzeugten Luftströme in die Windstreukammer 5 geleitet werden. Durch die Luftströme in der Windstreukammer 5 erfolgt die Separierung der Späne, wobei gröbere Späne in den dem Luftzuführgehäuse 8 zugewandten Bereich der Windstreukammer 5 herabfallen (z. B für die innere Deckschickt) und feinere Späne in den dem Luftzuführgehäuse 8 abgewandten hinteren Bereich der Windstreukammer 5 herabfallen (z. B. für die äußere Deckschicht). Beispielhaft sind zwei Flugkurven für Späne in Fig. 1 eingezeichnet. Flugkurve A steht beispielhaft für die kleineren und leichteren Partikel, während Flugkurve B für die schwereren Partikel steht. Ergänzend können in der Windstreukammer 5 in grundsätzlich bekannter Weise Siebe 9 (Flugspansiebe) angeordnet sein, die quer zur Strömungsrichtung angeordnet sind und mit Vibratoren ausgestattet sind und für eine optimale Spanverteilung und eine genaue granulometrische Separierung sorgen. Für den Grobgutaustrag ist im Gegensatz zum Stand der Technik gemäß der DE102015112013A1 oberhalb der Flugbahn ein Verteilwalzensieb 10 mit Austragschnecke 11 vorgesehen. Alternativ zu der dargestellten Ausführungsform kann jedoch statt des Verteilwalzensiebes auch ein Rüttelsieb vorgesehen sein. Über das Verteilwalzensieb 10 bzw. ein entsprechendes Rüttelsieb können z. B. Leimklumpen zurückgehalten werden, die dann mit der Austragsschnecke 11 abgeführt werden können. Über das Verteilwalzensieb 10 wird das Streugut aber auch besser als bisher verteilt in den Windstrom der Luftaustrittseinheit 12, welche beispielsweise eine Luftaustrittseinheit sein kann, gestreut.

Die Luftaustrittseinheit 12 schließt sich in Strömungsrichtung an das Luftzuführgehäuse 8 an, die folglich den Übergang zwischen dem Luftzuführgehäuse 8 und der Windstreukammer 5 bildet. Die Luftströme treten folglich endseitig aus dem Luftzuführgehäuse durch die Luftaustrittseinheit 12 hindurch und von dort in die Windstreukammer 5 ein.

Diese Luftaustrittseinheit 12 weist eine Düsenkammer 13 mit einer Vielzahl von in Spalten und Reihen angeordneten Auslassöffnungen 14 auf.

Außerdem weist die Luftaustrittseinheit 12 eine der Düsenkammer 13 in Strömungsrichtung nachgeordnete Registereinheit 16 auf, welche nebeneinander mehrere, den Spalten zugeordnete Registerstreifen 17 aufweist, die jeweils über die Höhe verteilt mehrere den Auslassöffnungen 14 zugeordnete Öffnungen 18 aufweisen. Zur Einstellung variabler Auslassquerschnitte der Luftaustrittseinheit 12 sind diese Registerstreifen 17 höhenverstellbar. Das bedeutet, dass die Luftströme nicht stets über den vollen Ausgangsquerschnitt der Auslassöffnungen, sondern - je nach Einstellung der Registerstreifen 17 austreten.

Grundsätzlich liegt es im Rahmen der Erfindung, nicht nur zwei Ebenen, sondern drei oder mehr Ebenen von Registerstreifen vorzusehen, so dass eine sehr variable Einstellung der Strömungsverhältnisse möglich wird.

Die Registerstreifen 17 sind an einem gemeinsamen Träger 19 angeordnet, der mit entsprechenden Verstellmitteln 20 versehen ist. Die Verstellung erfolgt dabei manuell, z. B. im Zuge der Inbetriebnahme, z. B. über Schrauben, Spindeln oder dergleichen, kann aber auch mit einstellbaren Antrieben versehen werden.

Ferner ist in den Figur 2 erkennbar, dass die Luftaustrittseinheit 12 eine Vielzahl von Auslassrohren 21 aufweist, die den einzelnen Auslassöffnungen 14 zugeordnet sind, wobei die Auslassrohre 21 in Strömungsrichtung der Registereinheit 16 nachgeordnet sind. Aus diesen Auslassrohren 21 tritt die Luft in die Windstreukammer 5 ein.

Im Übrigen ist in Figur 1 erkennbar, dass die Ventilatoren 7 vertikale orientierte Luftströme erzeugen. Die Ventilatoren 7 sind im Ausführungsbeispiel als Axialventilatoren ausgebildet. Das Luftzuführgehäuse 8 ist im Ausführungsbeispiel als Umlenkgehäuse ausgebildet. Es weist einen vertikalen Gehäuseabschnitt und einen horizontalen Gehäuseabschnitt und dazwischen einen entsprechenden Umlenkabschnitt auf. In dem Umlenkabschnitt erfolgt folglich eine Umlenkung der Luftströme um 90° aus der Vertikalen in die Horizontale.

Die Strömungsverhältnisse lassen sich weiter durch den Einsatz von Leitblechen 25 und die Diffusorbleche optimieren. So sind in den vertikalen Gehäuseabschnitten, die jeweils den einzelnen Ventilatoren 7 zugeordnet sind, Leitbleche 25 angeordnet, die in etwa parallel zur Strömungsrichtung ausgerichtet sind und folglich im Ausführungsbeispiel in vertikaler Richtung ausgerichtet sind. Außerdem können Leitbleche 25 am Düsenaustritt vorgesehen sein.

Auf der der Luftaustrittseinheit 12 gegenüberliegenden Seite der Windstreukammer 5 ist wie üblich ein Absaugkanal 15 für zu kleine Staubpartikel angeordnet.

Im Gegensatz zu den festen Wänden der Windstreukammer 5 des Standes der Technik sind in der erfindungsgemäßen Ausführungsform nach Figur 1 bilden ein über Umlenkwalzen 32 umlaufendes erstes Band 29 ein erstes Wand- oder Deckenelement 27 und ein zweites umlaufendes Band 30 ein zweites Wand- oder Deckenelement 28. Die Bänder 29, 30 können beispielsweise aus Metall oder Kunststoff bestehen und über die ganze Breite der Windstreukammer reichen. Selbstverständlich können die Wand- oder Deckenelemente auch aus mehreren neben- oder hintereinander geschalteten umlaufenden Bändern bestehen.

Zwischen eine Umlenkwalze des ersten umlaufenden Bandes 29 und eine Umlenkwalze des zweiten umlaufenden Bandes 30 wird in der erfindungsgemäßen Ausführung der Absaugkanal 15 integriert. Das hat den Vorteil dass die an dem ersten Wand- oder Deckenelement 27 und die an dem zweiten Wand- oder Deckenelement 28 anhaftenden Späne und Staubpartikel bei entsprechend richtiger Umlaufrichtung der Bänder 29 und 30 direkt zum Absaugkanal transportiert werden. Dort werden sie abgesaugt und ggf. einer Wiederverwertung zugeführt. Hilfreich ist zusätzlich eine Reinigungsvorrichtung in Form einer Bürste 33 in dem Absaugkanal angeordnet. Die Bürste kann beide Bänder 29, 30 reinigen. Ihr Borstenabstand ist so gestaltet, dass auch die Absaugung des Staubs aus der Windstreukammer 5 problemlos möglich bleibt. Die Bürste verhindert als Barriere zusätzlich starke Luftströmungen, die ggf. zu unerwünschten Verwirbelungen im Bereich der Streugutmatte führen könnten.

Dem gleichen Zweck der Vermeidung von unerwünschten Luftströmungen sind ferner zwei Maßnahmen ergriffen worden.

Erstens verläuft das erste umlaufende Band 29 über einen Abschnitt parallel zum Streubandförderer 4 oder zur Streugutmatte 38 in geringem Abstand. Damit wird eine Labyrinthdichtung für Fremdluft geschaffen. Um sich der Höhe der Streugutmatte 38 anpassen zu können, ist eine lediglich durch Pfeile 35 angedeutete Höhenverstellvorrichtung vorgesehen. Dabei schwenken zwei Umlenkwalzen 32 um einen Radiusmittelpunkt nach oben oder unten, um das Band straff zu halten.

Zweitens ist eine Umgebungsluftsperre für die Windstreugutkammer zumindest unterhalb der Luftaustrittseinheit durch eine Zusatzlufteinspeisung 36 vorgesehen. Die Zuluftmenge wird der Windstreuluft abgezweigt und ist über einen Schieber 40 einstellbar. Die Zuluft strömt in Richtung Absaugung und ist quasi eine Dichtung für Fremdluft. Durch die gleichmäßige laminare Strömung werden Verwirbelungen an der Streugutmattenoberfläche vermieden.

In einem weiteren Aspekt wird das umlaufende, das Deckenelement 28 bildende zweite Band 30 im Rücklauf als Förderband 34 für Streugut 39 im Dosierbunker 1 genutzt.

### Bezugszeichenliste

| | |
|---|---|
| 1 | Streugutbunker |
| 2a | Rückstreifwalzen |
| 2b | Dosierwalze |
| 3 | Windstreuvorrichtung |
| 4 | Streubandförderer |
| 5 | Windstreukammer |
| 6 | Obere Streugutöffnung |
| 7 | Ventilatoren |
| 8 | Luftzuführgehäuse |
| 9 | Siebe (Flugspansiebe) |
| 10 | Verteilwalzensieb, Vorverteilung |
| 11 | Austragschnecke, Grobgutaustrag |
| 12 | Luftaustrittseinheit |
| 13 | Düsenkammer |
| 14 | Auslassöffnungen |
| 15 | Absaugkanal |
| 16 | Registereinheit |
| 17 | Registerstreifen |
| 18 | Öffnungen |
| 19 | Träger |
| 20 | Verstellmittel |
| 21 | Auslassrohre |
| 22 | Vertikaler Gehäuseabschnitt |
| 23 | Umlenkabschnitt |
| 24 | Horizontaler Gehäuseabschnitt |
| 25 | Leitblech |
| 26 | Diffusorblech |
| 27 | Erstes Wand- oder Deckenelement |
| 28 | Zweites Wand- oder Deckenelement |
| 29 | Erstes umlaufendes Band |
| 30 | Zweites umlaufendes Band |
| 31 | Paralleler Bandabschnitt |
| 32 | Umlenkeinrichtung, Umlenkwalze |
| 33 | Reinigungsvorrichtung, Bürste |
| 34 | Förderband, rücklaufender Trum des Deckenbandes |
| 35 | Höhenverstellvorrichtung |
| 36 | Zusatzlufteinspeisung |
| 37 | Luftverteilelement |
| 38 | Streugutmatte |
| 39 | Streugut |
| 40 | Schieber |
| A | Flugkurve leichtere Späne |
| B | Flugkurve schwerere Späne |

## Patentansprüche

1. Windstreuvorrichtung zum Aufstreuen von Streugut (39) auf einen Streubandförderer (4), mit zumindest
- einer Windstreukammer (5), welche eine obere Streugutöffnung (6), über welche Streugut (39) in die Windstreukammer (5) einbringbar ist, und Wand- und Deckenelemente (27, 28) aufweist,
- einem oder mehreren Ventilatoren (7) zur Erzeugung von Luftströmen für die Separierung des Streugutes (39) in der Windstreukammer (5),
- einem Luftzuführgehäuse (8), durch welches die von den Ventilatoren (7) erzeugten Luftströme in die Windstreukammer (5) geleitet werden und
- einer sich in Strömungsrichtung an das Luftzufuhrgehäuse (8) anschließenden Luftaustrittseinheit (12) mit einer Vielzahl von in Spalten und Reihen angeordneten Auslassöffnungen (14), sowie
- einem unterhalb der Windstreukammer (5) angeordneten Streubandförderer (4), auf den eine Streugutmatte (38) aufstreubar ist,
**dadurch gekennzeichnet, dass** eine Umgebungsluftsperre für die Windstreugutkammer zumindest unterhalb der Luftaustrittseinheit (12) durch eine Zusatzlufteinspeisung (36) vorgesehen ist.

2. Windstreuvorrichtung gemäß Anspruch 1, **dadurch gekennzeichnet, dass** für diese Zusatzlufteinspeisung (36) ein Teil des Luftvolumenstroms von der Luftaustrittseinheit (12) mittels eines Luftverteilelementes (37) abzweigbar ist.

3. Windstreuvorrichtung gemäß Anspruch 1 oder 2, **dadurch gekennzeichnet, dass** der Volumenstrom der Zusatzlufteinspeisung (36) einstellbar ist.

4. Windstreuvorrichtung gemäß einem der Ansprüche 1 bis 3, **dadurch gekennzeichnet, dass** eine Vorverteilung (10) des Streuguts (39) und ein Grobgutaustrag (11) zwischen der oberen Streugutöffnung (6) und der Luftaustrittseinheit (12) angeordnet sind.

5. Windstreuvorrichtung gemäß Anspruch 4, **dadurch gekennzeichnet, dass** die Vorverteilung (10) durch ein horizontal angeordnetes Verteilwalzensieb gebildet ist.

6. Windstreuvorrichtung gemäß Anspruch 5, **dadurch gekennzeichnet, dass** die Schlitzweite zwischen den Verteilwalzen individuell einstellbar ist.

7. Windstreuvorrichtung gemäß Anspruch 5 oder 6, **dadurch gekennzeichnet, dass** die Schlitzweite in Richtung Grobgutaustrag (11) zumindest tendenziell zunimmt.

8. Windstreuvorrichtung gemäß einem der Ansprüche 1 bis 7, **dadurch gekennzeichnet, dass** zumindest ein Wand- oder Deckenelement (27, 28) durch ein um Umlenkeinrichtungen (32) umlaufendes Band (29, 30) gebildet wird und dass eine Umlenkeinrichtung (32) des Bandes (29, 30) einem Absaugkanal (15) für Staub benachbart ist.

9. Windstreuvorrichtung gemäß Anspruch 8, **dadurch gekennzeichnet, dass** zumindest ein erstes Wand- oder Deckenelement (27) durch ein um Umlenkeinrichtungen (32) umlaufendes erstes Band (29) und ein zweites Wand- oder Deckenelement (28) durch ein um Umlenkeinrichtungen (32) umlaufendes zweites Band (30) gebildet werden und dass eine Umlenkeinrichtung des ersten Bandes und eine Umlenkeinrichtung des zweiten Bandes derart benachbart sind, dass dazwischen ein Absaugkanal (15) für Staub gebildet ist.

10. Windstreuvorrichtung gemäß Anspruch 8 oder 9, **dadurch gekennzeichnet, dass** im Absaugkanal (15) eine Reinigungsvorrichtung (33) für wenigstens ein Band (29, 30) vorgesehen ist.

11. Windstreuvorrichtung gemäß Anspruch 10, **dadurch gekennzeichnet, dass** die Reinigungsvorrichtung (33) eine rotierende Bürste umfasst, deren Borstenabstand Freiräume für den Durchtritt des Staubs aus der Windstreukammer (5) gewährt.

12. Windstreuvorrichtung gemäß einem der Ansprüche 10 bis 11, **dadurch gekennzeichnet, dass** die Reinigungsvorrichtung (33) zudem eine Luftströmungsbarriere bildet.

13. Windstreuvorrichtung gemäß Anspruch 8 bis 12, **dadurch gekennzeichnet, dass** zumindest ein Band (29, 30) über einen Abschnitt (31) parallel zur Oberfläche der Streugutmatte (38) oder zum Streubandförderer (4) geführt ist.

14. Windstreuvorrichtung gemäß Anspruch 13, **dadurch gekennzeichnet, dass** für den Abschnitt (31) eines Bandes parallel zur Oberfläche der Streugutmatte (38) eine Höhenverstellvorrichtung (35) vorgesehen ist.

15. Windstreuvorrichtung gemäß einem der Ansprüche 8 bis 14, **dadurch gekennzeichnet, dass** der rücklaufende Trum des für ein Deckenelement verwendeten Bandes (30) als Förderband (34) für das Streugut (39) im oberhalb der Windstreukammer (5) angeordneten Streugutbunkers (1) nutzbar ist.

## Claims

1. An air classifier for the spreading of spreading material (39) onto a spreading material conveyor (4), with at least
- one air classifier chamber (5), which comprises an upper spreading material opening (6), via which spreading material (39) can be brought into the air classifier chamber (5), and wall and ceiling elements (27, 28),
- one or more fans (7) for producing air flows for the separation of the spreading material (39) in the air classifier chamber (5),
- an air supply housing (8) through which the air flows produced by the fans (7) is directed into the air classifier chamber (5) and
- an air outlet unit (12) adjoining the air supply housing (8) in the flow direction with a plurality of outlet openings (14), arranged in columns and rows as well as
- a spreading material conveyor (4) arranged below the air classifier chamber (5) onto which a spreading material at (38) is spreadable,
**characterised in that** an ambient air barrier is provided for the air classifier chamber, at least under the air outlet unit (12), by way of an additional air supply (36).

2. The air classifier according to claim 1, **characterised in that** for this additional air supply (36), a part of the air volumetric flow can be branched off from the air outlet unit (12) by means of an air distribution element (37).

3. The air classifier according to claim 1 or 2, **characterised in that** the volumetric flow of the additional air supply (36) is adjustable.

4. The air classifier according to any one of claims 1 to 3, **characterised in that** a pre-distributor (10) of the spreading material (39) and a coarse material discharge (11) are arranged between the upper spreading material opening (6) and the air outlet unit (12),

5. The air classifier according to claim 4, **characterised in that** the pre-distributor (10) is formed by a horizontally arrange distribution roller screen.

6. The air classifier according to claim 5, **characterised in that** the slit width between the distribution rollers is individually adjustable.

7. The air classifier according to claim 5 or 6, **characterised in that** the slit width increases, at least tendentially, in the direction of the coarse material discharge (11).

8. The air classifier according to any one of claims 1 to 7, **characterised in that** at least one wall or ceiling element (27, 28) is formed by a belt (29, 30) circulating about deflection devices (32) and **in that** one deflection device (32) of the belt (29, 30) is adjacent to an extraction channel (15) for dust.

9. The air classifier according to claim 8, **characterised in that** at least one first wall or ceiling element (27) is formed by a first belt (29) circulating about deflection devices (32) and a second wall or ceiling element (28) by a second belt (30) circulating about deflection devices (32) and **in that** one deflection device of the first belt and one deflection device of the second belt are adjacent to each other in such a way that an extraction channel (15) for dust is formed between them.

10. The air classifier according to claim 8 or 9, **characterised in that** in the extraction channel (15) a cleaning device (33) for at least one belt (29, 30) is provided.

11. The air classifier according to claim 10, **characterised in that** the cleaning device (33) comprises a rotating brush, the bristle spacing of which ensures clearance for the passage of dust from the air classifier chamber (5).

12. The air classifier according to any one of claims 10 to 11, **characterised in that** the cleaning device (33) also forms an air flow barrier.

13. The air classifier according to claim 8 to 12, **characterised in that** over one section (31) at least one belt (29, 30) is guided in parallel to the surface of the spreading material mat (38) or to the spreading conveyor belt (4).

14. The air classifier according to claim 13, **characterised in that** for the section (31) of a belt parallel to the surface of the spreading material mat (38), a height adjustment device (35) is provided.

15. The air classifier according to any one of claims 8 to 14, **characterised in that** the return run of the belt (30) used for a ceiling element, is usable as a conveyor belt (34) for the spreading material (39) in the spreading material hopper (1) arranged above the air classifier chamber (5).

## Revendications

1. Dispositif de dispersion par ventilation pour disperser du matériau de dispersion (39) sur une bande transporteuse de dispersion (4) avec au moins
- une chambre de dispersion par ventilation (5), laquelle comporte une ouverture de matériau de dispersion supérieure (6), par laquelle le matériau de dispersion (39) peut être introduit dans la chambre de dispersion par ventilation (5) et des éléments de paroi et de couverture (27, 28),
- un ou plusieurs ventilateurs (7) pour produire des flux d'air pour la séparation du matériau de dispersion (39) dans la chambre de dispersion par ventilation (5),
- un carter d'arrivée d'air (8) à travers lequel les flux d'air produits par les ventilateurs (7) sont dirigés dans la chambre de dispersion par ventilation (5) et
- une unité de sortie d'air (12) se raccordant en direction d'écoulement au carter d'arrivée d'air (8) avec une pluralité d'ouvertures d'évacuation (14) disposées en colonnes et en rangées, ainsi
- qu'une bande transporteuse de dispersion (4) disposée en dessous de la chambre de dispersion par ventilation (5) sur laquelle une natte de matériau de dispersion (38) peut être répandue,
**caractérisé en ce qu'**une barrière d'air ambiant est prévue pour la chambre de matériau de dispersion par ventilation au moins en dessous de l'unité de sortie d'air (12) par une alimentation d'air supplémentaire (36) .

2. Dispositif de dispersion par ventilation selon la revendication 1, **caractérisé en ce que** pour cette alimentation en air supplémentaire (36), une partie du débit volumétrique d'air peut être dérivée de l'unité de sortie d'air (12) au moyen d'un élément de répartition d'air (37).

3. Dispositif de dispersion par ventilation selon la revendication 1 ou 2, **caractérisé en ce que** le débit volumétrique de l'alimentation en air supplémentaire (36) peut être réglé.

4. Dispositif de dispersion par ventilation selon l'une quelconque des revendications 1 à 3, **caractérisé en ce qu'**une prérépartition (10) du matériau de dispersion (39) et une sortie de produit brut (11) sont disposées entre l'ouverture de matériau de dispersion supérieure (6) et l'unité de sortie d'air (12).

5. Dispositif de dispersion par ventilation selon la revendication 4, **caractérisé en ce que** la prérépartition (10) est formée par un filtre à rouleaux de répartition disposé horizontalement.

6. Dispositif de dispersion par ventilation selon la revendication 5, **caractérisé en ce que** la largeur de fente peut être réglée individuellement entre les rouleaux de répartition.

7. Dispositif de dispersion par ventilation selon la revendication 5 ou 6, **caractérisé en ce que** la largeur de fente augmente de façon au moins tendancielle en direction d'une sortie de produit brut (11).

8. Dispositif de dispersion par ventilation selon l'une quelconque des revendications 1 à 7, **caractérisé en ce qu'**au moins un élément de paroi ou de couverture (27, 28) est formé par une bande (29, 30) passant autour de systèmes de renvoi (32) et **en ce qu'**un système de renvoi (32) de la bande (29, 30) est voisin d'un conduit d'aspiration (15) pour la poussière.

9. Dispositif de dispersion par ventilation selon la revendication 8, **caractérisé en ce qu'**au moins un premier élément de paroi ou de couverture (27) est formé par une première bande (29) passant autour de systèmes de renvoi (32) et un deuxième élément de paroi ou de couverture (28) est formé par une deuxième bande (30) passant autour de systèmes de renvoi (32) et **en ce qu'**un système de renvoi de la première bande et un système de renvoi de la deuxième bande sont voisins de telle manière qu'un conduit d'aspiration (15) pour la poussière est formé entre eux.

10. Dispositif de dispersion par ventilation selon la revendication 8 ou 9, **caractérisé en ce qu'**un dispositif de nettoyage (33) pour au moins une bande (29, 30) est prévu dans le conduit d'aspiration (15).

11. Dispositif de dispersion par ventilation selon la revendication 10, **caractérisé en ce que** le dispositif de nettoyage (33) comprend une brosse en rotation, dont la distance entre brins garantit des espaces libres pour le passage de la poussière venant de la chambre de dispersion par ventilation (5).

12. Dispositif de dispersion par ventilation selon l'une quelconque des revendications 10 à 11, **caractérisé en ce que** le dispositif de nettoyage (33) forme en outre une barrière d'écoulement d'air.

13. Dispositif de dispersion par ventilation selon l'une quelconque des revendications 8 à 12, **caractérisé en ce qu'**au moins une bande (29, 30) est passée sur une section (31) parallèlement à la surface de la natte de matériau de dispersion (38) ou à la bande transporteuse de dispersion (4).

14. Dispositif de dispersion par ventilation selon la revendication 13, **caractérisé en ce qu'**un dispositif de réglage en hauteur (35) est prévu pour la section (31) d'une bande parallèlement à la surface de la natte de matériau de dispersion (38).

15. Dispositif de dispersion par ventilation selon l'une quelconque des revendications 8 à 14, **caractérisé en ce que** le tronçon en retour de la bande (30) utilisée pour un élément de couverture peut être utilisé en tant que bande transporteuse (34) pour le matériau de dispersion (39) dans le caisson de matériau de dispersion (1) disposé au-dessus de la chambre de dispersion par ventilation (5).
